# EUROPÄISCHE PATENTSCHRIFT

(11) **EP 1 066 463 B1**
(45) Veröffentlichungstag und Bekanntmachung des Hinweises auf die Patenterteilung: **04.06.2003**
(21) Anmeldenummer: 99922058.5
(22) Anmeldetag: 23.03.1999
(51) Int. Cl.: F02M 37/04

(54) **KRAFTSTOFF-FÖRDERMODUL MIT ERSTBEFÜLLVENTIL**
FUEL DELIVERY MODULE WITH AN INITIAL FILLING VALVE
MODULE D'ACHEMINEMENT DE CARBURANT COMPORTANT UNE SOUPAPE DE REMPLISSAGE INITIAL

(30) Priorität: 25.03.1998 DE 19813172
(43) Veröffentlichungstag der Anmeldung: 10.01.2001
(73) Patentinhaber: ROBERT BOSCH GMBH, 70442 Stuttgart (DE)
(72) Erfinder: FRANK, Kurt, D-73614 Schorndorf (DE); RICHTER, Ingo, D-71706 Markgröningen (DE)
(86) Internationale Anmeldenummer: DE9900832
(87) Internationale Veröffentlichungsnummer: WO99049207

(56) Entgegenhaltungen:
- DE-A- 4 123 367

## Beschreibung

Die Erfindung betrifft eine Vorrichtung zum Fördern von Kraftstoff aus einem Vorratsbehälter zu einer Verbrennungskraftmaschine eines Kraftfahrzeuges gemäß Oberbegriff von Anspruch 1.

### Stand der Technik

Aus der DE 195 49 192 A1 ist eine derartige Vorrichtung bekannt. Das beschriebene Kraftstoff-Fördermodul weist im Bodenbereich seines Saugbehälters ein pilzförmig ausgebildetes Schließelement auf. Dieses Schließelement ist axial beweglich aufgenommen. Der pilzartige Teil des Schließelementes überspannt eine Öffnung im Boden des Saugbehälters des Kraftstoff-Fördermoduls, über welche das Innere des Saugbehälters des Kraftstoff-Förderinoduls mit dem Inneren eines Vorratsbehälters in Verbindung steht. Aufgrund des Eigengewichts des Schließelementes liegt dieses an der Innenseite des Bodens des Saugbehälters, die Öffnung überspannend, an, so daß die Öffnung dichtend verschlossen ist. Wenn nun Kraftstoff in den Vorratsbehälter eingefüllt wird, steigt das Kraftstoffniveau darin, wodurch sich der auf die Unterseite des Schließelements wirkende statische Druck erhöht. Dadurch öffnet sich das Ventil, und es strömt Kraftstoff aus dem Vorratsbehälter über die Öffnung im Boden des Saugbehälters in das Innere des Saugbehälters ein. Vom Inneren des Saugbehälters wird mittels eines Kraftstoff-Fördermoduls der Kraftstoff der Verbrennungskraftmaschine des Kraftfahrzeuges zugeführt.

Damit Kraftstoff durch das Kraftstoff-Förderaggregat der Verbrennungskraftmaschine zugeführt werden kann, ist es daher erforderlich, daß relativ große Kraftstoffmengen in den Vorratsbehälter eingeführt werden, damit ein ausreichend hoher statischer Druck aufgebaut werden kann, um das Schließelement zu öffnen und um es dem Kraftstoff somit zu ermöglichen, in das Innere des Saugbehälters zu strömen. Nachteilig bei einem durch den statischen Druck betätigten Erstbefüllventil ist somit die zu dessen Betätigung erforderliche relativ große in den Vorratsbehälter zu füllende Kraftstoffmenge.

### Vorteile der Erfindung

Es ist daher die Aufgabe der Erfindung, eine Vorrichtung zum Fördern von Kraftstoff aus einem Vorratsbehälter zu einer Verbrennungskraftmaschine eines Kraftfahrzeuges zu schaffen, welche insbesondere eine sichere Erstbefüllung des Kraftstoff-Fördermoduls nach der Endmontage eines Kraftfahrzeuges bei dessen Erstbetankung oder bei leergefahrenem Vorratsbehälter bzw. auch bei geringen Kraftstoffmengen gewährleistet.

Diese Aufgabe wird durch eine Vorrichtung mit den Merkmalen gemäß Anspruch 1 gelöst. Zweckmäßige Weiterbildungen sind in den abhängigen Ansprüchen definiert.

Die erfindungsgemäße Vorrichtung zum Fördern von Kraftstoff aus einem Vorratsbehälter zu einer Verbrennungskraftmaschine eines Kraftfahrzeuges weist ein Kraftstoff-Förderaggregat, welches saugseitig mit einem Saugbehälter, welcher mit dem Vorratsbehälter in Verbindung steht, und druckseitig mit der Verbrennungskraftmaschine verbunden ist, und eine Rücklaufieitung zum Fördern von Kraftstoffüberschuß in den Saugbehälter auf. Der Saugbehälter weist im Bodenbereich ein Schließelement auf, welches zwischen einer ersten Position, in welcher das Schließelement geöffnet ist, und einer zweiten Position bewegbar ist, in welcher das Schließelement geschlossen ist. Erfindungsgemäß ist das Schließelement mit einer Betätigungseinrichtung versehen, welche insbesondere bei niedrigem oder Null-Kraftstoffniveau im Vorratsbehälter das Schließelement in der ersten, geöffneten Position hält und welche bei im Saugbehälter zumindest soviel vorhandenem Kraftstoff, daß das Kraftstoff-Förderaggregat noch ausreichend Kraftstoff an die Verbrennungskraftmaschme liefern kann, das Schließelement in der zweiten, geschlossenen Position hält.

Ein wesentlicher Vorteil eines Schließelementes mit einer Betätigungseinrichtung besteht darin, daß Dichtfunktion und Schließfunktion des Schließelementes voneinander entkoppelt sind. Ein derartiges erfindungsgernäßes, auch als Erstbefüllventil bezeichnetes Schließelement ist mit der Betätigungseinrichtung derart verbunden, daß bei einem leeren Tankzustand das Schließelement geöffnet ist. Es muß somit kein statischer Druck aufgebaut werden, um das Erstbefüllventil zu betätigen. Dadurch kann selbst beim Einfüllen geringster Kraftstoffmengen sofort ein Einströmen des Kraftstoffes aus dem Vorratsbehälter in das Innere des Saugbehälters gewährleistet werden. Ein weiterer Vorteil eines derartig ausgebildeten Schließelementes besteht darin, daß bei leerem Tank das Erstbefüllventil in der offenen Position gehalten wird, so daß andernfalls gegebenenfalls auftretende Klebeeffekte am Dichtsitz eliminiert sind. Insbesondere bei einer Betätigungseinrichtung, welche in Abhängigkeit vom Kraftstoffniveau im Vorratstank gesteuert wird, ist ein genau definierter Schließpunkt des Schließelementes einstellbar bzw. erzielbar.

Gemäß einem Ausführungsbeispiel der Erfindung ist die Betätigungseinrichtung als Schwimmkörper ausgebildet und ist mit dem Schließelement verbunden. Das Schließelement ist am Boden des Saugbehälters des Kraftstoff-Fördermoduls so angebracht, daß sich bei nicht vorhandenem Kraftstoff das Schließelement infolge seiner aus der Masse des eigentlichen Schließelementes und der Masse des Schwimmkörpers bestehenden Gesamtmasse in der geöffneten Position befindet, da der Schwimmkörper bei Fehlen von Kraftstoff keinen Auftrieb erfährt. Der Schwimmkörper ist dabei so bemessen, daß im Falle, daß der Schwimmkörper im Kraftstoff eingetaucht bzw. von diesem umgeben ist, eine Auftriebskraft entwickelt, welche größer ist als die durch die Gesamtmasse des Schließelementes bewirkte Massenkraft. Dadurch wird das Schließelement in die Schließposition gebracht. Die Schließkräfte sind um so höher, je größer der Schwimmkörper dimensioniert ist, weil seine Auftriebskraft der verdrängten Kraftstoffmenge entspricht.

Ein wesentlicher Vorteil einer derartigen Ausbildung besteht auch darin, daß dadurch eine sichere Dichtfunktion des Schließelementes auch im Falle einer Schmutzbelastung am Dichtsitz erreicht wird, da der Schwimmkörperauftrieb die Dichtkraft erhöht und somit das Schließelement besser abgedichtet ist.

Vorzugsweise ist das Schließelement als Klappen- oder Schirmventil ausgebildet, dessen Dichtfunktion und Schließfunktion durch die kraftstoffniveauabhängige, durch den Schwimmkörper gesteuerte Positionierung entkoppelt sind. Unter "entkoppelt" ist in diesem Zusammenhang zu verstehen, daß einerseits nicht das Aufbauen eines statischen Druckes durch eine genügend große Menge von in den Vorratsbehälter gefüllten Kraftstoff das Schließelement betätigt und daß andererseits durch die Dimensionierung des Schwimmkörpers bei bereits geschlossenem Schließelement infolge des Auftriebs des im Kraftstoff befindlichen Schwimmkörpers die Dichtfunktion des Schließelementes weiter erhöht werden kann, wenn nur der Schwimmkörper und damit sein Auftrieb entsprechend groß genug dirnensioniert ist.

Gemäß weiterer Ausführungsbeispiele ist der Schwimmkörper entweder direkt im Schließelement befestigt oder ist über einen Hebel, welcher zwischen dem Schließelement und dem Schwimmkörper gelagert ist, mit dem Schließelement verbunden. Ein wesentlicher Vorteil eines direkt mit dem Schließelement verbundenen Schwimmkörpers besteht darin, daß das gesamte Schließelement konstruktiv besonders einfach und damit im wesentlichen ausfallsicher zuverlässig funktioniert. Der wesentliche Vorteil eines Schließelementes, bei welchem der Schwimmkörper über einen Hebel mit dem eigentlichen Schließelement verbunden ist, besteht darin, daß über eine entsprechende Wahl der Hebellänge und der Position des Schwimmkörpers, welcher vorzugsweise auf dem Hebel in Richtung der Hebellängsachse verschiebbar angeordnet ist, insbesondere das Schließmoment und damit die Dichtkraft des als Schirmventil ausgebildeten Schließelementes einstellbar gestaltet werden kann.

Vorzugsweise ist das Schließelement am Boden des Saugbehälters so angeordnet, daß der Schirm des Schirmventils an der dem Boden des Vorratsbehälters zugewandten Außenseite des Bodens des Saugbehälters angeordnet ist, während der Schwimmkörper im Inneren des Saugbehälters angeordnet ist. Es ist jedoch auch möglich, das Schließelement im Bereich des Bodens des Saugbehälters an dessen Seitenwand anzuordnen, wobei die Betätigung des Schließelementes über einen mit einem Umlenkhebel mit dem Schließelement verbundenen Schwimmkörper erfolgt.

Neben der Verwendung von einer an die jeweilige Lage und gewünschte Dichtkraft des Schließelementes angepaßten Größe des Schwimmkörpers ist es auch möglich, als Betätigungselement beispielsweise einen Elektromagneten vorzusehen, welcher in Abhängigkeit vom Kraftstoffniveau gesteuert wird. Zur Erfassung des Kraftstoffniveaus sind in einem solchen Fall Kraftstoff-Füllstandssensoren in an sich bekannter Bauart vorzusehen. Eine derartige Betätigungseinrichtung weist den Vorteil auf, daß das Schließelement vollständig entkoppelt vom Kraftstoffniveau bzw. der eingefüllten Kraftstoffmenge steuerbar ist.

### Zeichnung

Weitere Vorteile, Merkmale und Anwendungsmöglichkeiten der Erfindung werden nun unter Bezugnahme auf die beigefügten Zeichnungen anhand von Ausführungsbeispielen detailliert erläutert. Es zeigt:
- Fig. 1: ein Kraftstoff-Fördermodul mit Erstbefüllventil gemäß dem Stand der Technik;
- Fig. 2: den Ausschnitt des Erstbefüllventils des Kraftstoff-Fördermoduls gemäß der Erfindung, und zwar in der geöffneten Position;
- Fig. 3: eine Darstellung gemäß Fig. 2 in der geschlossenen Position;
- Fig. 4: ein weiteres Ausführungsbeispiel der Erfindung in Form eines Ausschnittes des Kraftstoff-Fördermoduls mit einem Erstbefü1lventi in geöffneter Position; und
- Fig. 5: ein weiteres Ausführungsbeispiel eines erfindungsgemäßen Kraftstoff-Fördermoduls mit geöffnetem Erstbefüllventil.

### Ausführungsbeispiel

In Fig. 1 ist eine prinzipielle Schnittansicht eines Kraftstoff-Fördermoduls mit Erstbefüllventil dargestellt, wie es im Stand der Technik bekannt ist. Ein derartiges Kraftstoff-Fördermodul, welches in einem Vorratsbehälter 1 bzw. Kraftstofftank angeordnet ist, weist einen Saugbehälter 3 auf, aus welchem ein Kraftstoff-Förderaggregat 2 den Kraftstoff über eine entsprechende Kraftstoffleitung einer Verbrennungskraftmaschine eines Kraftfahrzeuges zuführt. Der Kraftstoftüberschufi von der Verbrennungskraftmaschine fließt über eine Rücklaufleitung 4 wieder zurück zum Kraftstoff-Fördermodul. Die Rücklaufleitung 4 ist mit einer Strahlpumpe 16 verbunden, welche in einem Zustand, in welchem diese im Kraftstoff im Vorratsbehälter 1 eingetaucht ist, mittels des Ejektor-Prinzips mit ihrem Treibstrahl Kraftstoff über einen Mischbereich 17 und eine Öffnung in das Innere des Saugbehälters 3 fördert. Der in den Saugbehälter 3 gelangte Kraftstoff wird über Filter 14 und 15 anschließend dem Kraftstoff-Förderaggregat 2 zugeführt.

Nach Komplettierung der Endmontage muß beim Befüllen des Kraftstofftanks 1 gewährleistet werden, daß eine bestimmte Menge an Kraftstoff in das Innere des Saugbehälters 3 gelangt, damit das Kraftstoff-Förderaggregat 2 Kraftstoff der Verbrennungskraftmaschine überhaupt zuführen kann. Dazu wird zunächst Kraftstoff in den Kraftstofftank 1 eingefüllt. Ein am Boden des Saugbehälters 3 angeordnetes Schließelement 5 deckt aufgrund seines Eigengewichts eine Öffnung in diesem Boden ab. Erst wenn das Kraftstoffniveau 6 im Kraftstofftank 1 hoch genug ist, daß ein ausreichender statischer Druck aufgebaut ist, öffnet sich das Schließelement 5, wodurch Kraftstoff aus dem Kraftstofftank 1 in das Innere des Saugbehälters 3 gelangen kann. Wenn bei normalem Betrieb der Saugbehälter 3 mit Kraftstoff gefüllt ist, wird infolge des dadurch auf das Schließelement 5 wirkenden statischen Druckes das Schließelement 5 auf die Öffnung im Boden des Saugbehälters 3 gedrückt und somit die Öffnung abgedichtet, so daß Kraftstoff aus dem Saugbehälter 3, wenn dessen Kraftstoffniveau 13 (siehe Fig. 3) über dem Kraftstoffniveau 6 im Kraftstofftank 1 liegt, ein Rückströmen bzw. Leerlaufen des Saugbehälters 3 in den Kraftstofftank 1 verhindert. Zum Öffnen des Schließelementes 5 bei einem Kraftstoff-Fördermodul gemäß dem Stand der Technik ist somit eine relativ große Kraftstoffmenge im Kraftstofftank 1 erforderlich.

In Fig. 2 ist eine Detailschnittansicht des Bereiches des Kraftstoff-Fördermoduls gemäß der Erfindung gezeigt, in welchem das Schließelement bzw. das Erstbefüllventil angeordnet ist. Das Schließelement 5 5 ist dabei in der geöffneten Position gezeigt. Ein Schwimmkörper 7 ist direkt an einem Schaft des Schließelementes 5 angeordnet, an dessen Ende auf der Außenseite des Bodens 10 des Saugbehälters 3 ein schirmartiger bzw. pilzartiger Kopf angeordnet ist. Der Durchmesser des Schirmes bzw. Kopfes ist dabei so gewählt, daß das Schließelement im geschlossenen Zustand Öffnungen im Boden 10 abdeckt. Wenn der Kraftstofftank 1 leer ist oder nur ein sehr geringes Kraftstoffniveau 6 aufweist und wenn demzufolge der Schwimmkörper 7 im Inneren des Saugbehälters 3 nicht von Kraftstoff umgeben ist, wird das Schließelement durch die Massenkraft infolge der Gesamtmasse des Schließelementes (Masse des Schwimmkörpers + Masse des eigentlichen Schließelementes) in die geöffnete Position gebracht. Der Boden 10 des Saugbehälters 3 ist dabei vom Boden 9 des Kraftstofftanks 1 beabstandet. Der Abstand zwischen dem Boden 9 und dem Boden 10 definiert den maximalen Hub, welchen das Schließelement 5 von der voll geöffneten Position bis zu der geschlossenen Position auszuführen vermag. In der dargestellten geöffneten Position ist es somit möglich, daß bereits geringe Mengen von in den Kraftstofftank 1 gefülltem Kraftstoff durch die Öffnungen im Boden 10 des Saugbehälters 3 in diesen einströmen, aus welchem sie mittels des in Fig. 2 nicht dargestellten Kraftstoff-Förderaggregates der Verbrennungskraftmaschine zuführbar ist. Das direkte Anbringen des Schwimmkörpers 7 am Schaft des Schließelementes 5 stellt eine konstruktiv besonders einfache Lösung dar.

In Fig. 3 ist der Bereich des erfindungsgemäßen Kraftstoff-Fördermoduls gemäß Fig. 2 dargestellt, wobei sich im Inneren des Saugbehälters 3 ein solches Kraftstoffniveau 13 befindet, daß der Schwimmkörper 7 vollständig von Kraftstoff umgeben ist. Aufgrund der dadurch entwickelten Auftriebskraft wird das Schließelement angehoben und der Schirm an der äußeren Seite des Bodens 10 des Saugbehälters 3, die Öffnungen im Boden 10 überspannend, in eine geschlossene, dichtende Position angehoben. Solange das Kraftstoffniveau 13 ausreichend hoch ist, damit der Schwimmkörper 7 von Kraftstoff umgeben ist, bleibt somit das Erstbefüllventil geschlossen, und ein Zurückströmen von Kraftstoff aus dem Saugbehälter 3 über die in seinem Boden 10 angeordnete Öffnungen bei geöffnetem Erstbefü1lventi zurück in den Kraftstofftank 1 unterbleibt.

In Fig. 4 ist ein weiteres Ausführungsbeispiel der Erfindung dargestellt. Das Schließelement ist wiederum in Form eines Schirmventils dargestellt, dessen Schirm die Öffnungen im Boden 10 des Saugbehälters 3 in der geschlossenen Position überspannt. In Fig. 4 ist die geöffnete Position des Erstbefüllventils dargestellt. Der Schwimmkörper 7 ist dabei über einen Hebel 8 mit dem eigentlichen Schließelement 5 verbunden. Der Hebel 8 ist dabei in einem Bereich zwischen dem Schließelement 5 und dem Schwimmkörper 7 gelagert. Die Lagerposition des Hebels ebenso wie die Position des Schwimmkörpers auf dem Hebel sind vorzugsweise veränderbar, so daß die Hebelkraft, welche im Falle des kraftstoffniveaubedingten Wirkens des Auftriebs durch den Schwimmkörper 7 die Anpreßkraft und damit die Dichtkraft des Schirmventils im Inneren des Bodens 10 des Saugbehälters 3 bestimmt, einstellbar bzw. vorwählbar ist.

Wenn, wie in dem in Fig. 4 dargestellten Fall, bei der Erstbefüllung des Kraftstofftanks 1 im Saugbehälter 3 des Kraftstoff-Fördermoduls noch kein Kraftstoff vorhanden ist, hält das Eigengewicht des Schwimmkörpers 7, welches in Verbindung mit der gewählten Hebelkraft eine größere Kraft entwickelt als die Massenkraft des eigentlichen Schließelements, das Schließelement in der geöffneten Position. Dadurch kann bereits bei Vorhandensein relativ geringer Kraftstoffmengen im Kraftstofftank 1 Kraftstoff durch die Öffnungen im Boden 10 des Saugbehälters 3 in das Innere desselben strömen. Wenn im Inneren des Saugbehälters 3 genügend Kraftstoff ist, schwimmt in diesem Krafstoff der Schwimmkörper 7 auf, wodurch die Öffnungen im Boden 10 mittels des Schirmventils wieder verschlossen werden.

In Fig. 5 ist ein weiteres Ausführungsbeispiel der Erfindung dargestellt, in welchem das Schließelement im Bodenbereich des Kraftstoff-Fördermoduls in der Seitenwand 12 des Saugbehälters 3 angeordnet ist. Der Schwimmkörper 7 ist mittels eines Umlenkhebels bzw. Winkelhebels 11 mit dem eigentlichen Schirmventilkörper verbunden. Aufgrund des durch die beiden Schenkel des Umlenkhebels 11 gebildeten Winkels und entsprechender Anlenkung des einen Schenkels davon an dem eigentlichen Schließelementkörper wird bei fehlendem Kraftstoff im Saugbehälter 3, d.h. bei nichtvorhandener Auftriebskraft des Schwimmkörpers 7, das Schließelement in der offenen Position gehalten. Wenn infolge des Ansteigens des Kraftstoffniveaus 13 im Saugbehälter 3 der Schwimmkörper 7 aufschwimmt, wird das Schiießelement in die zweite, d.h. geschlossene Position gedrückt. Je nach Größe des Schwimmkörpers 7 und je nach Kraftstoffniveau 13 im Saugbehälter 3 ergibt sich eine unterschiedlich starke und somit vorgebbare Anpreßkraft bzw. Dichtkraft des Schirmes des Schließelementes im Bereich der Öffnungen in der Seitenwand 12.

## Patentansprüche

1. Vorrichtung zum Fördern von Kraftstoff aus einem Vorratsbehälter (1) zu einer Verbrennungskraftmaschine eines Kraftfahrzeuges mit einem Kraftstoff-Förderaggregat (2), welches saugseitig mit einem mit dem Vorratsbehäiter (1) in Verbindung stehenden Saugbehälter (3) und druckseitig mit der Verbrennungskraftmaschine verbunden ist, und einer Rücklaufleitung (4) zum Fördern von Kraftstoffüberschuß in den Saugbehälter (3), welcher im Bodenbereich ein Schließelement (5) aufweist, welches zwischen einer ersten Position, in welcher der Saugbehälter (3) gegenüber dem Vorratsbehälter (1) geöffnet ist, und einer zweiten Position bewegbar ist, in welcher der Saugbehälter (3) gegenüber dem Vorratsbehälter (1) geschlossen ist,
**dadurch gekennzeichnet, daß**
das Schließelement (5) eine Betätigungseinrichtung aufweist, welche insbesondere bei niedrigem oder Null-Kraftstoffniveau (6) im Vorratsbehälter (1) das Schließelement (5) in der ersten, geöffneten Position hält und welche bei im Saugbehälter (3) zumindest soviel vorhandenem Kraftstoff, daß das Kraftstoff-Förderaggregat (2) noch ausreichend Kraftstoff an die Verbrennungskraftmaschine liefert, das Schließelement (5) in der zweiten, geschlossenen Position hält.

2. Vorrichtung nach Anspruch 1, **dadurch gekennzeichnet, daß** die Betätigungseinrichtung ein Schwimmkörper (7) ist.

3. Vorrichtung nach Anspruch 1 oder 2, **dadurch gekennzeichnet, daß** das Schließelement (5) als Klappenventil oder Schirmventil ausgebildet ist, dessen Dicht- und Schließfunktion entkoppelt sind.

4. Vorrichtung nach Anspruch 2 oder 3, **dadurch gekennzeichnet, daß** der Schwimmkörper (7) direkt am Schließelement (5) befestigt ist.

5. Vorrichtung nach Anspruch 2 oder 3, **dadurch gekennzeichnet, daß** der Schwimmkörper (7) über einem zwischen dem Schließelement (5) und dem Schwimmkörper (7) gelagerten Hebel (8) mit dem Schließelement (5) verbunden ist.

6. Vorrichtung nach Anspruch 4 oder 5, **dadurch gekennzeichnet, daß** das Schließelement (5) am Boden (10) des Saugbehälters (3) angeordnet ist.

7. Vorrichtung nach Anspruch 2 oder 3, **dadurch gekennzeichnet, daß** der Schwimmkörper (7) über einen Umlenkhebel (11) mit dem Schließelement (5) verbunden ist.

8. Vorrichtung nach Anspruch 7, **dadurch gekennzeichnet, daß** das Schließelement (5) in einer Seitenwand (12) des Saugbehälters (3) angeordnet ist.

## Claims

1. Device for feeding fuel from a fuel tank (1) to an internal combustion engine of a motor vehicle having a fuel feed assembly (2) which is connected at the intake end to a suction vessel (3) connected to the fuel tank (1), and at the delivery end to the internal combustion engine, and a return flow line (4) for feeding excess fuel into the suction vessel (3) which has, in the bottom region, a closing element (5) which can be moved between a first position in which the suction vessel (3) is opened with respect to the fuel tank (1), and a second position in which the suction vessel (3) is closed with respect to the fuel tank (1), **characterized in that** the closing element (5) has an activation device which holds the closing element (5) in the first opened position in particular when there is a low or zero fuel level (6) in the fuel tank (1), and which holds the closing element (5) in the second, closed position when there is at least so much fuel in the suction vessel (3) that the fuel feed (2) still supplies sufficient fuel to the internal combustion engine.

2. Device according to Claim 1, **characterized in that** the activation device is a floating element (7).

3. Device according to Claim 1 or 2, **characterized in that** the closing element (5) is embodied as a flap valve or screen valve whose sealing and closing functions are separated.

4. Device according to Claim 2 or 3, **characterized in that** the floating element (7) is attached directly to the closing element (5).

5. Device according to Claim 2 or 3, **characterized in that** the floating element (7) is connected to the closing element (5) via a lever (8) which is mounted between the closing element (5) and the floating element (7).

6. Device according to Claim 4 or 5, **characterized in that** the closing element (5) is arranged on the bottom (10) of the suction vessel (3).

7. Device according to Claim 2 or 3, **characterized in that** the floating element (7) is connected to the closing element (5) via a deflection lever (11).

8. Device according to Claim 7, **characterized in that** the closing element (5) is arranged in a side wall (12) of the suction vessel (3).

## Revendications

1. Dispositif pour transférer du carburant d'un réservoir d'alimentation (1) à un moteur à combustion interne d'un véhicule à l'aide d'une unité de transfert de carburant (2) dont le côté aspiration est relié à un réservoir d'aspiration (3) communiquant avec le réservoir principal (1) et du côté du refoulement, au moteur à combustion interne ainsi qu'une conduite de retour (4) pour reconduire l'excédent de carburant dans le réservoir d'aspiration (3) dont le fond comporte un élément de fermeture (5) mobile entre une première position dans laquelle le réservoir d'aspiration (3) est ouvert par rapport au réservoir principal (1) et dans une seconde position dans laquelle le réservoir d'aspiration (3) est fermé par rapport au réservoir principal (1),
**caractérisé en ce que**
l'élément de fermeture (5) comporte une installation d'actionnement (6) notamment pour un niveau de carburant faible ou nul dans le réservoir principal (1), qui maintient l'élément de fermeture (5) dans sa première position ouverte et qui, lorsque le réservoir d'aspiration (3) contient au moins suffisamment de carburant pour que l'unité de transfert de carburant (2) puisse fournir du carburant au moteur à combustion interne, maintient l'élément de fermeture (5) dans la seconde position, fermée.

2. Dispositif selon la revendication 1;
**caractérisé en ce que**
l'installation d'actionnement est un flotteur (7).

3. Dispositif selon la revendication 1 ou 2,
**caractérisé en ce que**
l'élément de fermeture (5) est une soupape à clapet ou une soupape parapluie dont les fonctions d'étanchéité et de fermeture sont découplées.

4. Dispositif selon les revendications 2 ou 3,
**caractérisé en ce que**
le flotteur (7) est fixé directement à l'élément de fermeture (5).

5. Dispositif selon les revendications 2 ou 3,
**caractérisé en ce que**
le flotteur (7) est relié à l'élément de fermeture (5) par un levier (8) monté entre l'élément de fermeture (5) et le flotteur (7).

6. Dispositif selon les revendications 4 ou 5,
**caractérisé en ce que**
l'élément de fermeture (5) est installé au fond (10) du réservoir d'aspiration (3).

7. Dispositif selon la revendication 2 ou 3,
**caractérisé en ce que**
le flotteur (7) est relié à l'élément de fermeture (5) par un levier de renvoi (11).

8. Dispositif selon la revendication 7,
**caractérisé en ce que**
l'élément de fermeture (5) est installé dans la paroi latérale (12) du réservoir d'aspiration (3).
